# EUROPÄISCHE PATENTSCHRIFT

(11) **EP 0 800 469 B1**
(45) Veröffentlichungstag und Bekanntmachung des Hinweises auf die Patenterteilung: **22.12.1999**
(21) Anmeldenummer: 95929830.8
(22) Anmeldetag: 09.08.1995
(51) Int. Cl.: B61L 23/06

(54) **Warnsystem zur Erfassung von herannahenden Schienenfahrzeugen**
Warning system for detecting approaching railway vehicles
Système d'alerte pour la détection de l'approche de véhicules ferroviaires

(30) Priorität: 13.08.1994 DE 4428784
(43) Veröffentlichungstag der Anmeldung: 15.10.1997
(73) Patentinhaber: EE-SIGNALS GMBH & CO. KG., 91236 Alfeld (DE)
(72) Erfinder: BOLAY, Christoph, D-74626 Bretzfeld (DE); WELTE, Elmar, D-91236 Alfeld (DE)
(86) Internationale Anmeldenummer: EP9503163
(87) Internationale Veröffentlichungsnummer: WO9605095

(56) Entgegenhaltungen:
- EP-A- 0 024 978
- EP-A- 0 076 336
- EP-A- 0 262 844
- WO-A-91/10584
- WO-A-94/21504
- DE-A- 2 405 408
- DE-A- 2 425 642
- DE-A- 3 125 964
- FR-A- 2 453 456
- US-A- 4 932 618
- SIGNAL + DRAHT, Bd. 73, Nr. 1/2, Januar 1981 DARMSTADT, DE, Seiten 51-61, FRANK ANGRABEIT 'AUTOMATISIERUNG DER ROTTENWARNUNG'

## Beschreibung

Die Erfindung betrifft ein Frühwarnsystem zur sensorischen Erfassung von herannahenden Schienenfahrzeugen, der elektronischen Auswertung der erfaßten Signale und zur Abgabe von Warnsignalen für im Gefahrenbereich befindliche Personen oder Personengruppen bei Erkennen einer Gefahrenquelle.

Die sich zur Verrichtung von Arbeit im Gleisbereich für Schienenfahrzeuge aufhaltenden Personen sind einer permanenten Unfallgefahr durch die Schienenfahrzeuge ausgesetzt. Neben dem menschlichen Versagen ist auch die Nichtwahrnehmung eines akustischen und/oder optischen Alarmsignals, das die Personen zum Verlassen des Gefahrenbereiches auffordern soll, ein wesentlicher Unfallgrund.

Die Personen im Gleisbereich, beispielsweise Gleisbauarbeiter, unterliegen starken Beanspruchungen durch körperliche Arbeit, Lärm, Staub und hohe bzw. niedrige Temperaturen. Hinzu kommt als weitere Erschwernis für die Personen, daß sich die modernen Hochgeschwindigkeitszüge sehr schnell und relativ geräuscharm einer Gleisbaustelle nähern. Die Sicherungsposten, die ein Thyphon auslösen müssen, sobald sie Sichtkontakt zu einem herannahenden Zug haben, können somit zumindest bei Baustellen an Schnellverkehrsstrecken keine vernünftige Vorwarnzeit für die gefährdeten Personen erreichen. Ein zusätzliches Problem liegt in der Beanspruchung der Sicherungsposten durch Unterforderung. Längere Untätigkeit in Zugpausen setzt die Aufmerksamkeit der Sicherungsposten derart herab, daß sie einen herannahenden Zug oftmals erst sehr spät erfassen und dadurch das Thyphon verspätet betätigen.

Sicherungsposten können in die bahnamtliche Zugmeldekette integriert und fernmündlich mit dem zuständigen Fahrdienstleiter verbunden sein. Trotzdem stellt eine Gleisbaustelle wegen der notwendigen Abweichung von eingespielten Betriebsmodalitäten ein zwangsläufig erhöhtes Risiko im Bahnbetrieb dar. Ursächlich für einige Unfälle in der Vergangenheit waren beispielsweise Meldefehler in der Übermittlung der Zugmeldung, eigenmächtige Abweichungen des Betriebspersonals auf Bahnfahrzeugen vom Inhalt einer bereits abgegebenen Zugmeldung oder eine zeitlich früher als beim zuständigen Fahrdienst angemeldete Aufnahme der Bautätigkeiten im Gleisbereich.

Allein im Bereich der Deutschen Bahn werden täglich etwa 3000 Baustellen für Gleisbau- und Gleisreparaturarbeiten betrieben. Trotz massivem Einsatz von Forschungsmitteln ist es bisher nicht gelungen, ein otimales Sicherungssystem für gefährdete Personen im Schienenbereich zu entwickeln und einzurichten.

Aus dem deutschen Gebrauchsmuster DE 93 14 495 U1 ist eine elektronische Vorrichtung zur Warnung von Gleisbauarbeitern vor sich nähernden Zügen bekannt, bei dem ein Schwingungsaufnehmer die Schwingungen in der Schiene beim Überfahren durch einen Zug erfaßt und einer Signalauswertevorrichtung zuleitet. In der Auswerteeinheit werden die verschiedenen Zugparameter berechnet und bei Erkennen der Gefahrenquelle Warneinrichtungen eingeschaltet. Die Berechnung der Zugparameter in der Auswerteeinheit erfolgt in Abhängigkeit von der Signallaufzeit zwischen einem ersten und einem zweiten Schwingungsaufnehmer.

Die DE 42 14 271 A1 offenbart ein Verfahren zur Erfassung von Gefahrenquellen und zur Abgabe von akustischen und/oder optischen Warnsignalen für im Gefährdungsbereich eingesetzte Personen. Die Gefahrenquelle, beispielsweise ein Zug, wird mit akustischen Körperschallsensoren detektiert. Die von diesen Körperschallsensoren abgegebenen Signale werden verstärkt und anschließend einer Alarmeinrichtung zur Abgabe von Warnsignalen zugeführt.

Die WO 94/21504 (entspricht DE 93 04 748 U) offenbart eine tragbare optische Rottenwarnanlage zur Warnung von in einem Gleis beschäftigten Personen vor dem Herannahen eines Schienenfahrzeuges. Diese bekannte Warnanlage ist mit einer externen Gebereinrichtung zur Erfassung des herannahenden Schienenfahrzeuges ausgerüstet und weist Warnanzeiger in Form von Schallgebern und einer optischen Blitzleuchteinrichtung auf. Ferner ist ein funktechnisch von einer Zentrale auslösbares, vibrierendes und am Körper einer Person zu tragendes Individualwarngerät vorgesehen.

Ausgehend von dem vorgenannten Stand der Technik ist es Aufgabe der Erfindung, ein Frühwarnsystem der eingangs genannten Art zu schaffen, das einfach zu handhaben ist, autark außerhalb der bahndienstlichen Sicherungskette steht und die Sicherheit einer Schienenbaustelle auch gegenüber Hochgeschwindigkeitszügen mit technisch einfachen Mitteln deutlich erhöht.

Diese Aufgabe wird erfindungsgemäß durch die Merkmale des Patentanspruchs 1 gelöst. Weiterbildungen und erfinderische Ausgestaltungen sind in den Unteransprüchen 2 bis 12 formuliert.

Das erfindungsgemäß vorgeschlagene Frühwarnsystem ergänzt den vorhandenen Signalposten und hilft, die mögliche Unfallursache der Beanspruchung durch Unterforderung des Signalpostens auszuschließen. Dieses System kann, je nach den vorliegenden bahnbetrieblichen Belangen und den geltenden Sicherheitsvorschriften, den Signalposten sicher ersetzen. Das erfindungsgemäße System kann in vorteilhafter Weise auf freier Strecke und/oder im Bahnhofsbereich eingesetzt werden.

Das Frühwarnsystem beruht auf der Auswertung von Sensorsignalen, und zwar von Körperschallschwingungen im Schienenbereich, und einen auf entsprechende Auswerteergebnisse gestützten, drahtlos übermittelten Alarm, der die Personen einer Baustelle zum Verlassen des Schienenbereiches auffordert. Die Personen werden sowohl über das konventionelle Thyphon als auch über ein am Körper zu tragendes Alarmgerät gewarnt. Diese Alarmeinrichtungen am Körper warnen die Person auf optischem Wege durch Lichtblitze und auf akustischem Wege und zusätzlich durch Abgabe einer starken Vibration im empfindlichen Körperbereich, beispielsweise im Gesäß- oder im Hüftbereich.

Der Vorteil des beschriebenen impulshaltigen Körperschallsignals beruht darin, daß damit ein vom Körperschall des fahrenden Zuges völlig verschiedenes Körperschallsignal in die Schiene eingetragen wird, welches vom fahrenden Zug bzw. Schienenfahrzeug direkt ausgelöst wird.

Die gemäß der Erfindung vorgestellte Lösung des pneumatischen Überfahrkontaktes besteht aus einem elastisch verformbaren Körper, der Kammern mit ständig gleichem Ruhedruck aufweist. Läuft ein Spurkranz eines Fahrzeugrades auf den Körper auf, so wird das Volumen der Kammern schnell verringert, wodurch der Druck in den Kammern über den Ruhedruck ansteigt. Dieser erhöhte Druck wird über Sensoren umgesetzt. Durch die Anordnung von zwei getrennten, hintereinander liegenden Kammern mit separaten Drucksensoren, beispielsweise PE-Wandler, kann die Richtung des überfahrenden Schienenfahrzeuges durch die Reihenfolge der Sensorbetätigung detektiert werden.

Das Sensorelement oder die Sensorelemente befinden sich vorzugsweise in einem Gehäuse, welches mittels eingebauter Magneten an einer Seitenfläche des Schienenstegs befestigt werden kann. Der Vorteil dieser Befestigungsart liegt darin, daß kein Spezialwerkzeug für die Anbringung der Sensoren benötigt wird. Um ein sicheres Befestigen der Sensoren zu gewährleisten, das auch ein beabsichtigtes, gewolltes Entfernen der Sensoren zum Zwecke der Manipulation, der Sachbeschädigung oder der gesetzwidrigen Entfernung verhindert, können andere Befestigungsmittel gewählt werden, die nur mit Spezialwerkzeugen handhabbar sind. Das Gehäuse weist einen Systemschalter für das Inbetriebnehmen und das Ausschalten der Sensoren auf. Um auch hier fremde Manipulationen auszuschließen, kann ein innenliegender elektronischer Schalter verwendet werden, der von außen aktiviert und deaktiviert werden kann.

Aufgrund des breiten Frequenzspektrums, das bei Körperschallmessungen an Schienen anzutreffen ist, werden ein oder mehrere Sensoren oder Sensorengruppen bevorzugt, die einen Bereich von f = 20 Hz bis 20 kHz abdecken können. Als besonders vorteilhaft, weil gut fortleitbar, haben sich Körperschallschwingungen in der Schiene von etwa 12,5 kHz erwiesen.

Zusätzlich zur Aufnahme von Körperschallschwingungen können auch optische Sensoren, beispielsweise Infrarotsensoren, oder andere elektronische Sensoren eingesetzt werden. Bei diesen Sensoren sind natürlich andere Auswertekriterien erforderlich. Solche Kriterien können reine Lichtschrankentechniken sein. Sie können aber auch Bildverarbeitungstechniken sein, was bedeutet, daß der Sensor ein markantes Teil eines Zuges erfaßt, bildlich beispielsweise in Bildrechnern vergleicht und bei Erkennen des Zuges ein Alarmsignal auslöst.

Da durch den Schwellenabstand eine Resonanz mit λ/2 definiert ist, sollte der Meßaufnehmer für die Körperschallschwingungen möglichst exakt zwischen zwei Schwellen angeordnet werden. Zwischen zwei Schwellen ist wegen der Nachgiebigkeit des Oberbaus die höchste Schnelle von Transversalschwingungen festgestellt worden.

Das gesamte Frühwarnsystem muß schnell und ohne Kabelverlegung aktivierbar sein und betriebsbereit zur Verfügung stehen. Die Alarmgeräte dürfen keine zusätzliche Belastung für die arbeitenden Personen oder den Signalposten darstellen. Durch das Frühwarnsystem dürfen einerseits keine elektrischen Felder, Signalanlagen oder sonstigen Einrichtungen gestört werden. Andererseits darf das Frühwarnsystem durch solche elektrischen Felder aber auch nicht selbst gestört werden.

Weitere vorteilhafte Einzelheiten des erfindungsgemäßen Frühwarnsystems sind der nachfolgenden Zeichnungsbeschreibung zu entnehmen.

In der Zeichnung ist ein Beispiel der Erfindung dargestellt. Es zeigen:
- Figur 1: das Frühwarnsystem im Blockschaltbild;
- Figur 2: eine Schiene mit Körperschallsensor im Schnitt;
- Figur 3: eine Schiene mit einer Einrichtung zur Erzeugung eines Körperschall signals im Schnitt;
- Figur 4: eine Schiene mit Drucksensor im Schnitt;
- Figur 5: den Drucksensor nach Figur 4 im Längsschnitt;
- Figur 6: die Schiene mit Sensorträger im Schnitt;
- Figur 7: die Anordnung von Befestigungselementen des Sensorträger;
- Figur 8: eine optische Alarmeinrichtung mit Alarm in Stufe I,
- Figur 9: die optische Alarmeinrichtung mit Alarm in Stufe II.

Die Figur 1 zeigt schematisch das Frühwarnsystem der erfindungsgemäßen Art, welches betriebsfertig an den Gleisanlagen installiert ist.

Das Frühwarnsystem 1 zur Erfassung von herannahenden Schienenfahrzeugen besteht aus einer Sensoreinheit 2, die in einem Sicherheitsabstand von etwa 3 km von der Baustelle entfernt an den Gleisen 3 befestigt wird, einer Auswerteeinheit 4 zur Auswertung der von der Sensoreinheit 2 übermittelten Meßsignale, einer Sendeeinheit 5 zur Weitergabe des entsprechenden Warnsignals an die verschiedenen Empfängereinheiten und einer Ladestation 6, die gleichzeitig als Aufbewahrungsort der System-elemente verwendet wird. Die Auswerteeinheit 4 wird auch als Zentraleinheit 4 genannt.

Statt der genannten einen Sensoreinheit 2 können auch mehrere Sensoreinheiten oder Gruppen von Sensoren eingesetzt werden, die miteinander verknüpft sein können.

Es sind selbstverständlich auch andere Entfernungen bzw. Sicherheitsabstände von den Aufnahmesensoren zu den Alarmeinrichtungen möglich.

Die Empfängereinheiten befinden sich an der Protokolleinheit 7, an der Druckluftflasche (Thyphon) 8, bei den Bauarbeitern beziehungsweise Pesonen im Gleisbereich am Körper 9, sowie eventuell auch an einer optischen Warnsignaleinrichtung 10. Die Signalübermittlung zwischen den einzelnen Elementen des Frühwarnsystems 1 erfolgt drahtlos.

Die Sensoreinheit 2 ist mobil und kann beispielsweise mittels Magneten an den Schienen 3 installiert werden, oder aber zur sichereren Befestigung mit speziellen Werkzeugen. Die Sensoreinheit weist einen Sensor 11 auf, der im Beispiel den Körperschall in den Schienen 3 in drei Koordinatenrichtungen aufnimmt. In diesem Fall sollte die Sensoreinheit 2 genau zwischen zwei Schwellen 12 befestigt werden, da hier die höchsten Werte der Transversalschwingungen auftreten. Aufgrund des breiten Frequenzspektrums, das bei Körperschallmessungen an Schienen anzutreffen ist, müssen Sensoren 11 verwendet werden, die den Bereich von f = 20 Hz bis 20 kHz meßtechnisch abdecken können. Zusätzlich sollten diese Sensoren 11 bei der Frequenz von f = 12,5 kHz besonders meßempfindlich sein, da die Körperschallschwingungen dieser Frequenz in der Schiene besonders gut fortgeleitet werden. Zusätzlich kann als Sensor beispielsweise auch ein Infrarot- oder Lasersignal verwendet werden. Zwischen zwei Alarmen existiert grundsätzlich keine Totzeit des Sensors 11. Eine Verstärkereinheit 13 erzeugt verstärkte Signale zur Übertragung der Meßsignale an die Auswerteeinheit 4.

Zusätzlich zu dem von einem Schienenfahrzeug (Zug) in der Schiene erzeugten Fahrgeräusch ist vor einer Gleisbaustelle aber auch eine Einrichtung montiert, die durch die Spurkränze 25 der Räder 26 des darüberfahrenden Zuges betätigt wird und ein von der Fahrgeschwindigkeit des Zuges abhängiges, impulshaltiges Körperschallsignal in die Schiene 27 einträgt. Dadurch stehen der Körperschallauswertung zwei verschiedene Signale zur Verfügung: nämlich ein durch die Zugfahrt bedingter kontinuierlicher Körperschallpegel in der Schiene 27, der durch die Sensoren 11 erfaßt wird, und die aktive impulshaltige Körperschallanregung.

Der Eintrag des impulshaltigen Körperschalls erfolgt vorzugsweise in den Schienenkopf 28, wobei außer der Schienenoberfläche auch die anderen zur Verfügung stehenden Seiten der Schiene 27 genutzt werden können. Der durch den überfahrenden Spurkranz 25 des Rades 26 ausgelöste Mechanismus kann mittels mechanischer, hydraulischer oder pneumatischer Mittel Energie auf die Schiene 27 übertragen. Diese Energie kann in einem Federspeicher 29 oder einer anderen geeigneten Einrichtung gespeichert sein. Durch die gespeicherte Energie wird beispielsweise ein Hammer 30 ausgelöst, der mit der Kraft F gegen die Schiene 27 schlägt und damit den Körperschall in die Schiene 27 einträgt. Die Betätigung des Schlaggegenstandes kann mechanisch, elektrisch oder auch pneumatisch ausgelöst werden.

Insbesondere zur Auslösung von Warnanlagen, die einen sich einer Gleisbaustelle nähernden Zug signalisieren, werden flexible und im laufenden Betrieb vollständig überwachbare Sensoren benötigt, die einen über den Sensor fahrenden Zug zweifelsfrei erkennen. Zum Stand der Technik zählen hier unterschiedliche Schienen-Schaltkontakte und Achszähler, die einen teilweise erheblichen technischen Aufwand beim Einbau in eine Schiene bzw. in ein Gleis verursachen und deshalb für flexible Gleisbaustellen wirtschaftlich nicht sinnvoll einsetzbar sind. Ferner werden die Erfordernisse des Bahnbetriebes nicht lückenlos erfüllt und sie sind ohne Zuhilfenahme von Werkzeugen demontierbar. Schließlich ist eine ständige Überwachung der Betriebsbereitschaft nicht möglich, wodurch solche Schaltkontakte signaltechnisch nicht sicher sind.

Die Lösung nach Figuren 4 und 5 besteht aus einem durch den überfahrenden Spurkranz 25 des Rades 26 des Schienenfahrzeuges betägten pneumatisch/elektrischen System. Auf der Innenseite 31 der Schiene 27 eines Gleises ist ein elastisch verformbarer Körper 32, beispielsweise aus gummiartigem Vierkantmaterial, so mittels einer Halterung 33 befestigt, daß er mit der Schienenoberkante bzw. -lauffläche 34 abschließt. Der Körper ist so breit gewählt, daß ein passierender Spurkranz 25 auf den Körper 32 auch dann aufläuft, wenn das Schienenfahrzeug durch Fliehkraft gegen die gegenüberliegende Schiene des Gleises gedrückt wird und der Spurkranz 25 auf der Seite des Körpers 32 nicht am Schienenkopf anliegt.

Die notwendige Länge des Körpers parallel zur Schienenlängsachse wird durch die zwei voneinander getrennten, hintereinander liegenden Kammern 35 bestimmt. In beiden Kammern 35 wird ein ständiger Ruhedruck sichergestellt, der gleichzeitig überwacht wird. Sinkt der Kammerdruck unter den Ruhedruck ab, muß von einer Beschädigung des Systems ausgegangen werden. Erforderlichenfalls wird dann ein Störsignal abgegeben.

Läuft der Spurkranz 25 auf den Körper 32 auf, wird das Volumen der Kammern 35 schnell verringert. Dadurch steigt der Druck in diesen Kammern 35 über den Ruhedruck an. Dieser deutlich höhere Druck wird über Sensoren, vorzugsweise PE-Wandler so umgesetzt, daß die Überfahrt eines Zuges eindeutig festgestellt wird. Der Sensor wird nicht als Achszähler eingesetzt, jedoch betätigt jedes überfahrende Rad den Sensor, was eine Redundanz in der Signalauslösung bedeutet. Das System kann so ausgelegt werden, daß nach einer Erstauslösung eines Signals in einem definierten Zeitraum durch die nachfolgenden Räder (Achsen) eine Zweitauslösung nicht erfolgt.

Die vorzugsweise eingesetzten PE-Wandler schließen durch den Druckstoß bei definierten Bedingungen einen elektrischen Schalter.

Durch die Anordnung von zwei getrenten Kammern 35 in Serie, die beide an separate Drucksensoren angeschlossen sind, ist die Richtung des überfahrenden Zuges durch die Reihenfolge der Sensorbetätigung detektierbar.

Die Härte des gummiartigen Körpers 32 kann so ausgelegt werden, daß eine Person den Sensor ohne Zuhilfenahme von Werkzeugen nicht auslösen kann.

Die Figuren 6 und 7 zeigen die Befestigungsmöglichkeit der Sensoren 11 an den Schienen 27. Dieses Befestigungssystem läßt sich zwischen zwei benachbarten Schwellen eines Gleises montieren. Ein L-förmiges Trägerelement 36 wird formschlüssig an der Innenseite 37 des Schienenfußes 38 befestigt. Eine Gewindestange 41, die durch den senkrechten Schenkel 40 des Trägers 36 geht, wird bis zum Anschlag eingedreht und verhindert, daß sich der Träger 36 wieder von der Schiene 27 lösen kann. Die Gewindestange 41 ist mit mehreren Langlöchern 42 versehen, die derart gestaltet sind, daß die Gewindestange 41 gegen unbefugtes Herausdrehen, beispielsweise durch ein Vorhängeschloß, gesichert werden kann. Dazu wird das Vorhängeschloß in das Langloch zwischen Schiene 27 und Schenkel 40 des Trägers 36 eingehängt, das der Gewindebohrung im Schenkel 40 am nächsten ist. Auf dem Träger 36 werden bei 43 die benötigten Sensoren befestigt.

Diese vorgestellte Lösung hat die Vorteile, daß mit ihr ein Sensor schnell montiert werden kann, ein unbefugtes Entfernen des Sensors unterbunden wird, das Lösen der Befestigungseinrichtung durch Vibration wegen des Formschlusses unmöglich ist, und der Sensor ohne weitere Verstellarbeiten an verschiedene Schienenprofile montierbar ist.

Weiter weist die Sensoreinheit 2 in Figur 1 eine Energieversorgung in Form von Batterien oder Akkus 14 für einen Dauerbetrieb von 24 Stunden auf, sowie Thermalbatterien 15 zur Anzeige/Meldung leerer Batterien/Akkus. Ein Schalter 16 zur Inbetriebnahme der Sensoreinheit 2 befindet sich entweder außen oder, zur besseren Sicherheit gegen gewollte oder ungewollte Fehlbedienung, im Inneren der Sensoreinheit 2. Im Fall der inneren Anordnung des Schalters 16 wird dieser durch ein elektronisches Zusatzgerät von außen aktiviert. Eine Testeinrichtung 17 zum Testen der Betriebsbereitschaft des Systems gibt beim Ein- und Ausschalten ein Warnsignal ab.

Die Sensoreinheit 2 übermittelt die verstärkten Meßsignale an die Auswerteeinheit/Zentraleinheit 4. Diese bildet den Mittelwert aus den Meß- signalen aller drei Koordinatenrichtungen und errechnet den Gradienten dieses Effektivwertes. Die Auswerteeinheit 4 arbeitet dabei im Dreikanalsystem. Die Gradientenbetrachtung des gemessenen Effektivwertes ist deshalb zu wählen, damit das Frühwarnsystem 1 auch dann funktioniert, wenn im Meßbereich des Sensors 11 vibrationsemittierende Arbeitssysteme eingesetzt werden. Um einen Alarm auszulösen, muß das aktuelle Meßsignal einen größeren Wert annehmen als ein definierter Schwellenwert, und einen größeren Wert als das Signal des letzten Meßtaktes, so daß Erschütterungen, die von einer permanenten Quelle ausgehen, ausgeblendet werden. Bei der Deaktivierung des Systems sendet die Auswerteeinheit 4 einen charakteristischen Hupton. Batterien oder Akkus 18 dienen der Energieversorgung für 24 Stunden Dauerbetrieb, und Thermalbatterien 19 zur Anzeige/Meldung leerer Batterien/Akkus.

Die oben geschilderte Gradientenbetrachtung ist einer von mehreren möglichen Wegen, die derzeit von der Erfindung bevorzugt wird, da sie sehr einfach und effizient in der Realisierung ist. Eventuell ist eine Unterstützung durch andere Methoden bei besonderer Anforderung notwendig.

Die Auswerteeinheit bzw. Zentraleinheit 4 liefert den Befehl zum Senden eines Ja- oder Nein-Signals an die Sendeeinheit 5, die das entsprechende Signal an die verschiedenen Empfänger weiter übermittelt. Die Sendeeinheit 5 weist ebenfalls Batterien oder Akkus 20 zur Energieversorgung für 24 Stunden Dauerbetrieb und Thermalbatterien 21 zur Anzeige/Meldung leerer Batterien/Akkus auf.

Die Auswerteeinheit 4 sendet außerdem ein Aktivierungssignal zur Protokolleinheit 7. In der Protokolleinheit 7 werden Aktivierung und Deaktivierung des Systems, sowie einzelne Alarme mit Uhrzeit und Datum protokolliert. Im Protokollkopf werden Baustelle, Datum, Zeitraum, Verantwortlichkeit und Standort festgehalten.

Der Empfänger 22 an der Druckluftflasche (Thyphon) 8 empfängt das Signal von der Sendeeinheit 5 und aktiviert im Falle des JA-Signals über ein Druckluftventil 23 das Peripheriegerät Thyphon 8. Eine manuelle Bedienung des Thyphons 8 vor Ort ist jederzeit zusätzlich möglich.

Ein weiteres Signal der Sendeeinheit 5 geht an die Empfänger der einzelnen Bauarbeiter, die am Körper 9 der Personen getragen werden. Diese Empfänger 9 werden beispielsweise am für Vibrationen empfindlichen Gesäß- oder Hüftbereich getragen und warnen im Falle des Ja-Signals durch Vibration von vorbestimmbarer Intensität und Dauer. Zusätzlich kann im Empfänger 9 auch ein optischer Reiz, beispielsweise ein Blitz oder mehrere Blitzlichter in vorbestimmtem Intervall und vorbestimmter Gesamtdauer, erzeugt werden und/oder ein akustisches Signal abgegeben werden. Zwischen zwei Alarmen existiert keine Totzeit des Empfängers. Der Empfänger am Körper 9 weist einen Energiespeicher 24 mit einer Schnellade- und Volladefunktion auf.

Eine besondere optische Warnsignaleinrichtung ist in den Figuren 8 und 9 gezeigt. Warnsignale an Gleisbaustellen, die einen sich nähernden Zug signalisieren, müssen bis zu einem definierten Rücksetzungsbefehl den Gleisbauarbeitern die aktuelle Warnstufe anzeigen. Es kann sich dabei um eine oder mehrere Warnstufen handeln. Das Beispiel in den Figuren 8 und 9 zeigt eine zweistufige Warnsignaleinrichtung.

Diese zweistufige Warnsignaleinrichtung 44 besteht aus einem vorzugsweise runden Zylinder 45 mit einer beweglichen Kulisse. Diese Kulisse gibt einen Glaszylinder 46 frei. Auf dem Zylinder 45 befindet sich eine Blitzlichtlampe 47, die eingeschaltet wird, wenn sich ein Zug nähert. Diese Annäherung eines Zuges stellt die Alarmstufe I dar und fordert zur Unterbrechung der Arbeit im Gleisbereich und zur Beobachtung des vorbeifahrenden Zuges auf.

Der Betrachter sieht zunächst zu jedem Zeitpunkt einen schwarzen Zylinder 45 unterhalb der Blitzlichtlampe 47. Wird nun die Kulisse geöffnet, was Warnstufe II bedeutet und zum sofortigen Räumen des Gleisbereiches auffordert, dann tritt am Tage durch den Glaszylinder 46 Tageslicht hindurch. Während der Nacht wird eine in den Glaszylinder eingesetzte Leuchte aktiviert. In beiden Fällen erkennt der Beobachter einen Zylinder als einen mit Licht unterbrochenen schwarzen Strich. Ein solcher Anzeiger ist demzufolge bei Tag und Nacht einsetzbar, seine Signalisierung ist von allen Seiten erkennbar, die Wahrnehmung der Warnung ist unter ungünstigen optischen Bedingungen sicher möglich, und er ist bei allen Gegebenheiten des Bahnbetriebes tauglich. Bei Ausfall der Energieversorgung nimmt die optische Alarmeinrichtung 44 grundsätzlich die höchste Alarmstellung ein.

Ein Rücksetzsignal veranlaßt den Anzeiger 44, daß die Blitzlichtlampe 47 erlischt und die Kulisse wieder geschlossen wird. Der Anzeiger 44 kann manuell vor Ort gesteuert werden oder über andere Datenübertragungstechniken, wie Funk, Kabel-, Infrarot- oder Ultraschalleitungen mit der Zentrale verbunden sein.

Bei einem Betrieb mehrerer Sendeeinheiten an einem Ort auf der gleichen Frequenz ist dafür zu sorgen, daß nicht durch gleichzeitiges Senden mehrerer Sendeeinheiten die Empfänger "zugestopft" und damit wirkungslos werden. Gegenüber dem Stand der Technik wird der apparative Aufwand nun dadurch minimiert, daß das von der Physikalisch-Technischen Bundesanstalt in Braunschweig ausgestrahlte Zeitsignal (DCF-Signal) eingesetzt wird. Dieses DCF-Signal wird in den in den Sendern des Frühwarnsystems mitlautenden internen Uhren zur Synchronisation und für das Erkennen des exakten Beginns einer definierten Zeitscheibe für jeden beteiligten Sender verwendet. Die in der Sendeeinheit mitlaufende interne Uhr erhöht die Verfügbarkeit des Systems, weil auch in funktechnisch schwierigem Gebiet ein zeitweiser Nichtempfang des DCF-Signals nicht zu einem Systemausfall führt.

Der Beginn einer Zeitscheibe eines Systems kann auf den Beginn einer Sekunde oder Minute gelegt werden. In dem System des Senders sind die Anzahl und die Dauer der einzelnen Segmente einer Zeitscheibe gespeichert, so daß sich ein System aus verschiedenen Sendeeinheiten anhand der abgespeicherten Informationen über die verwendete Zeitscheibe und anhand der bekannten, exakten Zeit so orientieren kann, daß ein gegenseitiges "Zustopfen" der Sender entfällt.

Durch den Einsatz nur einer Art einer Elektronikplatine in den Baueinheiten wie Sender, Empfänger, Zentrale und dergleichen, die alle Funktionen in Form von Hardware umfasst, ergeben sich schließlich noch logistische und sicherheitstechnische Vorteile für das Frühwarnsystem der Erfindung. Durch die Integration aller Funktionen in die Hardware der Bausteine wird die an sich unsichere Software vermieden. Das Frühwarnsystem kann signaltechnisch sicher ausgeführt werden. Ferner muß nur ein Modul entwickelt, getestet und gewartet werden, welches dann technisch hochwertig und dennoch kostengünstig herstellbar ist. Gleichzeitig werden die Lager- und Logistikkosten für den Hersteller und für den Anwender gesenkt.

## Patentansprüche

1. Frühwarnsystem zur sensorischen Erfassung von herannahenden Schienenfahrzeugen, der elektronischen Auswertung der erfaßten Signale und zur Abgabe von Warnsignalen für im Gefahrenbereich befindliche Personen oder Personengruppen bei Erkennung einer Gefahrenquelle,
- mit einer Zentrale, einer Auswerteeinheit (4), mindestens einer Sendeeinheit (5) und mit Empfangseinheiten (9,22) zum Empfang eines von der Sendeeinheit (5) gesendeten Sendesignals, wobei eine einheitliche, die unterschiedlichen Anforderungen erfüllende Elektronikplatine in die Sendeeinheit (5) als auch in die Empfangseinheiten (9,22) und auch in die Zentrale eingesetzt ist, die alle Funktionen in Form von Hardwarechips umfaßt; wobei die Empfangseinheiten (9,22) sich an akustischen, optischen und sensitiven Alarmeinrichtungen (8,10) des Frühwarnsystems befinden, von denen die optische Alarmeinrichtung (10) eine Lichtblitze in vorbestimmbaren Intervallen und vorbestimmbarer Dauer abgebende Einrichtung umfaßt, die am Körper der zu warnenden Person tragbar ist, während die sensitive Alarmeinrichtung ein Vibrator ist, der in Taschen einer Arbeitskleidung der zu warnenden Person unverlierbar einsetzbar ist und bei Signalauslösung auf den Körper Vibrationen bzw. Körperschwingungen von vorbestimmbarer Dauer und Intensität ausüben kann;
- mit einer drahtlosen Verbindung zwischen der Auswerteeinheit (4), der Sendeeinheit (5) und den Empfangseinheiten (9,22);
- mit mindestens einem mit der Sendeeinheit (5) verbundenen Sensor (2,11), der als Schwingungsaufnehmer ausgebildet ist und zur Aufnahme eines in die Schiene (3,27) eingetragenen, impulshaltigen Körperschallsignals geeignet ist;
- mit einem an einem vorbestimmten Ort entlang der Schiene (3,27) derart auf der Innenseite der Schiene (3,27) befestigbaren, elastisch verformbaren Körper (32), daß der Körper (32) mit der Schienenoberkante bzw. -lauffläche (34) abschließt, wobei der Körper (32) zumindest eine Kammer (35) mit einem definierten, einstellbaren Ruhedruck aufweist, die mit Sensoren für die Signalaufnahme wirkverbunden ist, und
- mit einer mit den Sensoren für die Signalaufnahme verbundenen Einrichtung (29, 30) zur Erzeugung des impulshaltigen Körperschallsignals im Zeitpunkt eines Überfabrens des Körpers (32) durch das Schienenfahrzeug durch zumindest ein Rad (26) des Schienenfahrzeugs, wobei die Einrichtung mechanische, hydraulische oder pneumatische Mittel zum Einbringen des Körperschallsignals in die Schiene (3,27) umfaßt wobei diese Mittel auf einen Energiespeicher wirken, der den Eintrag des Körperschallsignals in die Schiene (3,27) auslöst.

2. Frühwarnsystem nach Anspruch 1,
dadurch gekennzeichnet,
daß der Schwingungsaufnehmer (2,11) im Bereich zwischen zwei benachbarten Schwellen (12) befestigbar ist und Körperschallschwingungen zwischen 20 Hz bis 20 kHz, vorzugsweise 12,5 kHz, in drei Koordinatenrichtungen aufnimmt, wobei der Schwingungsaufnehmer (2,11) eine Gradientenbetrachtung eines gemessenen Effektivwertes durchführt, der den impulshaltigen Körperschall in der Schiene (3,27) hinreichend beschreibt.

3. Frühwarnsystem nach Anspruch 1,
dadurch gekennzeichnet,
daß zwei hintereinander angeordnete, voneinander getrennte Kammern (35) vorgesehen sind.

4. Frühwarnsystem nach Anspruch 1,
dadurch gekennzeichnet,
daß der Sensor (2,11) mit der Schiene (3,27) durch einen Magneten an einer Seitenfläche der Schiene (3,27) oder mit ihr mechanisch verbunden und gegen unerlaubtes Entfernen elektronisch und/oder mechanisch gesichert werden kann.

5. Frühwarnsystem nach Anspruch 4,
dadurch gekennzeichnet,
daß eine im wesentlichen L-förmige Befestigungseinrichtung (36) vorgesehen ist, die an einer Innenseite eines Schienenfusses (38) befestigbar ist, und durch deren senkrechten Schenkel (40) eine Gewindestange (41) geführt und bis zu einem Anschlag eindrehbar ist, wobei die Gewindestange (41) mit Sicherungsmitteln zum Verhindern des Herausdrehens versehen ist.

6. Frühwarnsystem nach Anspruch 1,
dadurch gekennzeichnet,
daß dem Sensor (2,11) für die Erfassung eines die Schiene (3,27) passierenden Objektes ein optischer Sensor mit Infrarot- oder Lasereinrichtung zugeordnet ist.

7. Frühwarnsystem nach Anspruch 1,
dadurch gekennzeichnet,
daß dem (2,11) für die Erfassung eines die Schiene (3,27) passierenden Objektes ein elektronischer Sensor zugeordnet ist.

8. Frühwarnsystem nach einem der Ansprüche 1, 4, 6 oder 7, dadurch gekennzeichnet,
daß der Sensor (2,11) einen von außen nicht zugänglichen Betriebssystemschalter (16) aufweist, der durch eine elektronische Einheit drahtlos betätigbar ist.

9. Frühwarnsystem nach Anspruch 1,
dadurch gekennzeichnet,
daß die optische Alarmeinrichtung (10) eine aus einem Zylinder (45) gebildeten Warnsignaleinrichtung (44) umfaßt, in dem eine bewegliche Kulisse eingesetzt ist, die einen Glaszylinder (46) für durchscheinendes Tageslicht oder eingeschaltetes Kunstlicht freigibt, wobei auf oder an dem Zylinder (45) eine Blitzlichtlampe (47) zur Erfüllung eines mehrstufigen optischen Alarmsignals vorgesehen ist.

10. Frühwarnsystem nach Anspruch 1,
dadurch gekennzeichnet,
daß in der Sendeeinheit (5) DCF-Empfangseinheiten eingesetzt sind, durch die ein ausgestrahltes Zeitsignal empfangen und jede Sendeeinheit (5) auf den Beginn einer exakten Zeit gelegt werden kann.

11. Frühwarnsystem nach Anspruch 10,
dadurch gekennzeichnet,
daß das DCF-Signal zur Regelung mehrerer Sendeeinheiten (5) verwendbar ist, die in einem Funkeinwirkungsbereich auf derselben Frequenz senden.

## Claims

1. An early warning system for sensor detection of approaching rail vehicles, electronic evaluation of the detected signals and the output of warning signals for persons or groups of persons in the danger area, upon recognition of a source of danger, comprising:
- a central station, an evaluation unit (4), at least one transmitting unit (5) and receiving units (9, 22) for receiving a transmission signal transmitted by the transmitting unit (5), wherein a unitary electronic board which satisfies the different demands is fitted into the transmitting unit (5) and also into the receiving units (9, 22) and into the central station (4). which includes all functions in the form of hardware chips; wherein the receiving units (9, 22) are disposed at acoustic, optical and sensitive alarm devices (8, 10) of the early earning system, of which the optical alarm device (10) includes a device which gives off light flashes at predeterminable intervals and of predeterminable duration and which can be worn on the body of the person to be warned, while the sensitive alarm device is a vibrator which can be non-losably put into pockets of an item of work clothing of the person to be warned and which upon signal triggering can apply to the body vibrations or solid-conducted vibrations of predeterminable duration and intensity;
- a wireless connection between the evaluation unit (4), the transmitting unit (5) and the receiving units (9, 22);
- at least one sensor (2, 11) which is connected to the transmitting unit (5) and which is in the form of a vibration pick-up and which is suitable for picking up a pulse-bearing solid-conducted sound signal put into the rail (3, 27);
- an elastically deformable body (32) which can be fixed on the inside of the rail (3, 27) at a predetermined location along the rail (3, 27) in such a way that the body (32) terminates level with the rail upper edge or running surface (34), wherein the body (32) has at least one chamber (35) with a defined, settable rest pressure, which is operatively connected to sensors for signal pick-up, and
- a device (29, 30) connected to the sensors for signal pick-up for producing the pulse-bearing solid-conducted sound signal at the time of the body (32) being passed over by the rail vehicle by at least one wheel (26) of the rail vehicle, wherein the device includes mechanical, hydraulic or pneumatic means for introducing the solid-conducted sound signal into the rail (3, 27), said means acting on an energy storage means which triggers input of the solid-conducted sound signal into the rail (3, 27).

2. An early warning system according to claim 1 characterised in that the vibration pick-up (2, 11) can be fixed in the region between two adjacent sleepers (12) and picks up solid-conducted sound vibrations at between 20 Hz to 20 kHz, preferably 12.5 kHz, in three co-ordinate directions, wherein the vibration pick-up (2, 11) implements gradient consideration of a measured effective value which adequately describes the pulse-bearing solid-conducted sound in the rail (3, 27).

3. An early warning system according to claim 1 characterised in that there are provided two successively arranged, mutually separated chambers (35).

4. An early warning system according to claim 1 characterised in that the sensor (2, 11) is connected to the rail (3, 27) by a magnet at one side surface of the rail (3, 27) or is mechanically connected thereto and can be electronically and/or mechanically safeguarded against unauthorised removal.

5. An early warning system according to claim 4 characterised in that there is provided a substantially L-shaped fixing device (36) which can be fixed to the inside of a rail base (38) and through the perpendicular limb (40) of which is passed a screwthreaded rod (41) which can be screwed in until reaching a condition of abutment, wherein the screwthreaded rod (41) is provided with securing means to prevent it from being unscrewed.

6. An early warning system according to claim 1 characterised in that an optical sensor with infra-red or laser device is associated with the sensor (2, 11) for detecting an object passing the rail (3, 27).

7. An early warning system according to claim 1 characterised in that an electronic sensor is associated with the sensor (2, 11) for detecting an object passing the rail (3, 27).

8. An early warning system according to one of claims 1, 4, 6 and 7 characterised in that the sensor (2, 11) has an operating system switch (16) which is not accessible from the exterior and which can be wirelessly actuated by an electronic unit.

9. An early warning system according to claim 1 characterised in that the optical alarm device (10) includes a warning signal device (44) which is formed from a cylinder (45) in which is fitted a movable slider which exposes a glass cylinder (46) for daylight to shine therethrough or for switched-on artificial light, wherein provided on or at the cylinder (45) is a flashing light lamp (47) for providing a multi-stage optical alarm signal.

10. An early warning system according to claim 1 characterised in that disposed in the transmitting unit (5) are DCF-receiving units by which an emitted time signal can be received and each transmitting unit (5) can be put to the beginning of a precise time.

11. An early warning system according to claim 10 characterised in that the DCF-signal can be used for regulating a plurality of transmitting units (5) which send in a radio operating area on the same frequency.

## Revendications

1. Système d'avertissement précoce pour la détection par capteurs de véhicules ferroviaires en approche, pour l'exploitation électronique des signaux détectés et pour la délivrance de signaux d'avertissement destinés à des personnes ou des groupes de personnes se trouvant dans la zone à risque en cas de détection d'une source de risque
- comportant une centrale, une unité d'exploitation (4), au moins une unité d'émission (5) et des unités de réception (9, 22) pour la réception d'un signal d'émission émis par l'unité d'émission (5), dans lequel une seule platine d'électronique qui satisfait aux différentes exigences est insérée dans l'unité d'émission (5) comme dans les unités de réception (9, 22) ainsi que dans la centrale, et comprend toutes les fonctions sous la forme de puces ; dans lequel les unités de réception (9, 22) se trouvent sur des dispositifs d'alarme (8, 10) acoustiques, optiques et sensitifs du système d'avertissement précoce dont le dispositif d'alarme optique (10) comprend un dispositif qui délivre un éclair suivant des intervalles et d'une durée qui peuvent être déterminés, et qui peut être porté par la personne à avertir, tandis que le dispositif d'alarme sensitif est un vibrateur qui peut être introduit de manière imperdable dans des poches d'un vêtement de travail de la personne à avertir, qui peut exercer sur le corps des vibrations ou des oscillations d'une durée et d'une intensité pouvant être prédéterminées en cas de déclenchement d'un signal;
- comportant une liaison sans fil entre l'unité d'exploitation (4), l'unité d'émission (5) et les unités de réception (9, 22);
- comportant au moins un capteur (2, 11) relié à l'unité d'émission (5), qui est réalisé sous la forme d'un capteur d'oscillations et qui convient à la réception d'un signal de bruit de structure contenant des impulsions, introduit dans le rail (3, 27);
- comportant un corps (32) déformable élastiquement, à fixer en un point prédéterminé le long du rail (3, 27) sur le côté intérieur du rail (3, 27) de manière que le corps (32) soit à fleur du bord supérieur ou de la surface de roulement (34) du rail, le corps (32) comportant au moins une chambre (35) avec une pression de repos réglable et définie, qui est en liaison active avec des capteurs pour la réception du signal, et
- comportant un dispositif (29, 30) relié aux capteurs pour la réception du signal, destiné à produire le signal de bruit de structure contenant des impulsions à l'instant où le véhicule ferroviaire passe sur le corps (32), avec au moins une roue (26) du véhicule ferroviaire, le dispositif comportant des moyens mécaniques, hydrauliques ou pneumatiques, pour introduire le signal de bruit de structure dans le rail (3, 27), ces moyens agissant sur un accumulateur d'énergie qui déclenche l'introduction du signal de bruit de structure dans le rail (3, 27).

2. Système d'avertissement précoce selon la revendication 1, caractérisé en ce que le capteur d'oscillations (2, 11) peut être fixé dans la zone comprise entre deux traverses (12) voisines et reçoit des oscillations de bruit de structure entre 20 Hz et 20 kHz, de préférence de 12,5 kHz dans trois directions de coordonnées, le capteur d'oscillations (2, 11) procédant à une prise en compte de gradients d'une valeur effective mesurée, qui décrit suffisamment le bruit de structure pulsé dans le rail (3, 27).

3. Système d'avertissement précoce selon la revendication 1, caractérisé en ce que deux chambres (35) disposées l'une derrière l'autre et séparées l'une de l'autre sont prévues.

4. Système d'avertissement précoce selon la revendication 1, caractérisé en ce que le capteur (2, 11) peut être relié au rail (3, 27) par un aimant sur une face latérale du rail (3, 27) ou peut être relié mécaniquement à celui-ci et peut être bloqué électroniquement et/ou mécaniquement contre un enlèvement non autorisé.

5. Système d'avertissement précoce selon la revendication 4, caractérisé en ce qu'il est prévu un dispositif de fixation (36) sensiblement en L, qui peut être fixé sur une face intérieure d'un pied de rail (38), et à travers la branche (40) verticale duquel passe une tige filetée (41) qui peut être vissée jusqu'à une butée, la tige filetée (41) étant pourvue de moyens de sûreté destinés à empêcher le dévissage.

6. Système d'avertissement précoce selon la revendication 1, caractérisé en ce qu'au capteur (2, 11) est affecté un capteur optique avec dispositif à infrarouge ou à laser, pour la détection d'un objet passant sur le rail (3, 27).

7. Système d'avertissement précoce selon la revendication 1, caractérisé en ce qu'au capteur (2, 11) est affecté un capteur électronique pour la détection d'un objet passant sur le rail (3, 27).

8. Système d'avertissement précoce selon l'une des revendications 1, 4, 6 ou 7, caractérisé en ce que le capteur (2, 11) comporte un interrupteur (16) du système d'exploitation non accessible de l'extérieur, qui peut être actionné sans fil au moyen d'une unité électronique.

9. Système d'avertissement précoce selon la revendication 1, caractérisé en ce que le dispositif d'alarme optique (10) comprend un dispositif à signal d'avertissement (44), formé par un cylindre (45) dans lequel est insérée une coulisse mobile qui libère un cylindre de verre (46) pour la lumière du jour passant à travers ou pour une lumière artificielle allumée, une lampe à éclair (47) étant prévue sur le cylindre (45) pour délivrer un signal d'alarme optique échelonné.

10. Système d'avertissement précoce selon la revendication 1, caractérisé en ce que dans l'unité d'émission (5) sont insérées des unités de réception DCF par lesquelles un signal de temps est émis et chaque unité d'émission (5) peut être placée au début d'un temps exact.

11. Système d'avertissement précoce selon la revendication 10, caractérisé en ce que le signal DCF peut être utilisé pour la régulation de plusieurs unités d'émission (5) qui émettent sur la même fréquence dans un domaine d'action radio.
